# EUROPÄISCHE PATENTSCHRIFT

(11) **EP 0 639 242 B1**
(45) Veröffentlichungstag und Bekanntmachung des Hinweises auf die Patenterteilung: **03.01.1996**
(21) Anmeldenummer: 93905175.1
(22) Anmeldetag: 09.03.1993
(51) Int. Cl.: F04C 19/00

(54) **FLÜSSIGKEITSRINGMASCHINE**
LIQUID RING MACHINE
MACHINE A ANNEAU LIQUIDE

(30) Priorität: 06.05.1992 DE 4214960
(43) Veröffentlichungstag der Anmeldung: 22.02.1995
(73) Patentinhaber: SIEMENS AKTIENGESELLSCHAFT, D-80333 München (DE)
(72) Erfinder: TRIMBORN, Peter, D-8501 Feucht (DE)
(86) Internationale Anmeldenummer: DE9300219
(87) Internationale Veröffentlichungsnummer: WO9322562

(56) Entgegenhaltungen:
- EP-A- 0 071 715
- EP-A- 0 245 626

## Beschreibung

Die Erfindung betrifft eine Flüssigkeitsringmaschine.

Flüssigkeitsringmaschinen arbeiten vorwiegend mit Wasser als Betriebsflüssigkeit. Aufgrund des Kalkgehalts von Wasser kann es während der Stillstandsphasen der Flüssigkeitsringmaschine zu einer Ausfällung von Kalkkristallen kommen, die zur Bildung von Kalkschlamm führt. Dieser Kalkschlamm verfestigt sich speziell im Spalt zwischen Laufrad und Steuerscheibe. Die Ausfällung von Kalkkristallen und damit die Bildung und Verfestigung von Kalkschlamm kann nur durch eine physikalisch-chemische Behandlung beseitigt werden. Deshalb wird die gesamte Flüssigkeitsringmaschine während ihrer Stillstandsphasen mit einer Spülflüssigkeit aufgefüllt, die kalklösende Substanzen enthält. Dieses Auffüllen der gesamten Maschine ist einerseits sehr umständlich, da hierzu die Flanschverbindungen zum Gehäuse der Flüssigkeitsringmaschine gelöst werden müssen; andererseits wird bei einer derartigen Entkalkungsmaßnahme eine relativ große Menge an teuerer Spülflüssigkeit benötigt, welche nach Abschluß des Entkalkens umweltfreundlich beseitigt bzw. wieder aufbereitet werden muß.

Als weitere Entkalkungsmaßnahme ist das Erwärmen des Maschinengehäuses und das Losschlagen des durch die Kalk ablagerungen verklemmten Laufrades bekannt. Eine derartige gewaltsame Inbetriebnahme ist unter Umständen mit einer Beschädigung der Flüssigkeitsringmaschine verbunden.

Auch bei chemisch-physikalisch vorbehandeltem Wasser kann es wegen plötzlich schwankender Betriebsbedingungen - z.B. höherer Wassertemperaturen oder sich ändernden Fördermedienzum Kalkausfall kommen, so daß dann in den Stillstandsphasen der Flüssigkeitsringmaschine ebenfalls die vorstehend beschriebenen Entkalkungsmaßnahmen erforderlich sind.

Aus EP-A-245626 ist es bekannt, kühle und warme Spaltflüssigkeit getrennt durch Schlitze um Saug-bzw. Druckbereich einer Flüssigkeitsringmaschine zuzuführen, wobei die Ausdampfung bei Trockenluftförderung herabgesetzt wird.

Aufgabe der vorliegenden Erfindung ist es deshalb; eine Flüssigkeitsringmaschine zu schaffen, die kostengünstig und mit einem geringen Zeitaufwand entkalkbar ist, so daß ein Blockieren der Flüssigkeitsringmaschine während ihrer Stillstandsphase durch Verfestigung von Kalkschlamm zuver lässig verhindert wird.

Die Aufgabe wird erfindungsgemäß durch die Merkmale des Anspruchs 1 gelöst. Vorteilhafte Ausgestaltungen sind Gegenstand der Ansprüche 2 bis 11.

In die erfindungsgemäße Flüssigkeitsringmaschine ist eine Einrichtung zur Entkalkung integriert, durch die die von der Betriebsflüssigkeit und/oder vom Fördermedium herrührenden Kalkablagerungen in der Flüssigkeitsringmaschine schnell und zuverlässig beseitigt bzw. am Entstehen gehindert werden. Vom Fördermedium verursachte Kalkablagerungen können z.B. bei der Rauchgasentschwefelung auftreten, wenn Kalkpartikel durch das Filter hindurch saugseitig in die Flüssigkeitsringmaschine eintreten.

Die Entkalkung der Flüssigkeitsringmaschine nach Anspruch kann sowohl während ihrer Betriebsphase, z.B. durch chemische oder magnetische Verfahren, als auch während der Stillstandsphase erfolgen. Vorzugsweise erfolgt die Entkalkung der Flüssigkeitsringmaschine jedoch während der Stillstandsphase nach dem Ablassen der Betriebsflüssigkeit (Anspruch 11).

Bei einer Flüssigkeitsringmaschine nach Anspruch 2 wird durch die direkte Benetzung der für Verkalkung besonders anfälligen Maschinenteile die Bildung einer Kalkschlammschicht an diesen Stellen zuverlässig verhindert. Hierzu ist es dann besonders vorteilhaft, die Flüssigkeitsringmaschine gemäß Anspruch 3 oder 4 auszubilden, wobei vorzugsweise die kalklösende Spülflüssigkeit dem Ringkanal über Zuführbohrungen von außen zugeführt wird. Ausgehend vom Ringkanal entsteht durch den engen Dichtungsspalt eine filmartige Flüssigkeitsschicht, die hauptsächlich in den von Kalkablagerungen gefährdeten Dichtungsspalten kalklösend wirkt. Die kalklösende Wirkung kann durch Rotation des Laufrades noch verstärkt werden. Die normale Betriebsflüssigkeit ist vor dieser Spülprozedur abzulassen.

Wird bei einer Flüssigkeitsringmaschine nach Anspruch 8 die Entkalkung während der Stillstandsphase vorgenommen, dann kann der Ringkanal für die Spülflüssigkeit in der Betriebsphase ebenfalls mit Betriebsflüssigkeit gefüllt werden. Dadurch kann bei der erfindungsgemäßen Flüssigkeitsringmaschine eine Leistungsverbesserung erzielt werden.

Abhängig von den konstruktiven Gegebenheiten kann der Ringkanal für die Spülflüssigkeit geschlossen (Anspruch 5) oder offen (Anspruch 6) ausgebildet sein. Im Grenzfall kann der Ringkanal für die Spülflüssigkeit auch aus einzelnen Bohrungen bestehen, die direkt in den Dichtungsspalt münden (Anspruch 7). Der Ringkanal für die Verteilung der Spülflüssigkeit kann hierbei radial innerhalb oder außerhalb des Ringkanals für die Betriebsflüssigkeit liegen. Eine geometrische Verbindung (Bypass) des Ringkanals für die Spülflüssigkeit über den Einströmkanal zum Saugraum des Laufrades ist zu vermeiden.

Weitere Vorteile und Einzelheiten der Erfindung ergeben sich aus der nachfolgenden Beschreibung von Ausführungsbeispielen anhand der Zeichnung und in Verbindung mit den Ansprüchen 2 bis 11. Es zeigen:
FIG 1 eine Draufsicht auf die dem Laufrad zugewandte Seite der Steuerscheibe einer ersten Ausführungsform der erfindungsgemäßen Flüssigkeitsringmaschine,
FIG 2 die Steuerscheibe nach FIG 1 im Längsschnitt,
FIG 3 ein Laufrad einer zweiten Ausführungsform der erfindungsgemäßen Flüssigkeitsringmaschine im Längsschnitt,
FIG 4 eine Draufsicht auf die dem Laufrad zugewandte Seite der Steuerscheibe einer dritten Ausführungsform der erfindungsgemäßen Flüssigkeitsringmaschine,
FIG 5 eine Draufsicht auf die dem Laufrad zugewandte Seite der Steuerscheibe einer vierten Ausführungsform der erfindungsgemäßen Flüssigkeitsringmaschine.

In den FIG 1 und 2 sowie 4 und 5 ist mit 1 eine Steuerscheibe bezeichnet, die zusammen mit einem in FIG 3 gezeigten Laufrad 2 im Gehäuse einer Flüssigkeitsringmaschine montiert ist. In der Steuerscheibe 1 sind in bekannter Weise ein Saugschlitz 3 sowie mehrere Druckschlitze 4 angeordnet. Weiterhin ist auf der Steuerscheibe 1 ein Einströmkanal 5 vorgesehen, durch den die Betriebsflüssigkeit in den Saugraum des Laufrades 2 eintritt. Ferner befindet sich auf der Steuerscheibe 1 eine Eintrittsöffnung 6 für die Betriebsflüssigkeit.

Die erfindungsgemäße Flüssigkeitsringmaschine weist eine Einrichtung zur Entkalkung ihrer von der Betriebsflüssigkeit und/oder vom Fördermedium benetzten Innenflächen und/ oder Dichtungsspalte auf. In dem in FIG 1 dargestellten Ausführungsbeispiel umfaßt die Einrichtung zur Entkalkung einen geschlossenen Ringkanal 7, der in der Steuerscheibe 1 angeordnet ist und radial innerhalb des Saugschlitzes 3 sowie der Druckschlitze 4 verläuft. Die kalklösende Spülflüssigkeit wird über eine Zuführbohrung 8 von außen dem Ringkanal 7 zugeführt. Ausgehend vom Ringkanal 7 entsteht durch den engen Dichtungsspalt ein Flüssigkeitsfilm durch den eine direkte Benetzung der Dichtungsspalte erfolgt.

Bei dem Ausführungsbeispiel gemäß FIG 3 ist anstelle eines Ringkanals in der Steuerscheibe ein mit 9 bezeichneter Ringkanal für die Verteilung der Spülflüssigkeit im Laufrad 2 angeordnet. Der Ringkanal 9 liegt hierbei radial innerhalb eines Ringkanals 10 für die Versorgung der Flüssigkeitsringmaschine mit Betriebsflüssigkeit. Der Ringkanal 9 für die Spülflüssigkeit kann jedoch auch radial außerhalb des Ringkanals 10 für die Betriebsflüssigkeit liegen.

Die Form und Lage des Ringkanals für die Spülflüssigkeit ist abhängig von den konstruktiven Gegebenheiten. Der Ringkanal kann hiernach geschlossen, offen oder im Grenzfall aus einzelnen Bohrungen bestehen, die direkt in den Dichtungsspalt münden. In FIG 4 besteht der Ringkanal aus einzelnen Bohrungen 11, wohingegen bei dem Ausführungsbeispiel nach FIG 5 in der Steuerscheibe 1 ein offener Ringkanal 12 für die Spülflüssigkeit vorgesehen ist.

Sowohl der geschlossene Ringkanal 7 (FIG 1) als auch der offene Ringkanal 12 (FIG 5) sind vorzugsweise als eine den Wellendurchlaß 13 der Steuerscheibe 1 umgebende Ringnut ausgebildet.

## Patentansprüche

1. Flüssigkeitsringmaschine, bei der eine Einrichtung (7;9;11;12) zur Entkalkung ihrer von der Betriebsflüssigkeit und/oder vom Fördermedium benetzten Innenflächen und/oder Dichtungsspalte vorgesehen ist, wobei die Zuführung einer kalklösenden Spülflüssigkeit getrennt von der Zuführung der Betriebsflüssigkeit erfolgt.

2. Flüssigkeitsringmaschine nach Anspruch 1, wobei die Einrichtung (7;9;11;12) zur Entkalkung eine direkte Benetzung der Dichtungsspalte in der Flüssigkeitsringmaschine mit der kalklösenden Spülflüssigkeit ermöglicht.

3. Flüssigkeitsringmaschine nach Anspruch 1 oder 2, wobei die Einrichtung zur Entkalkung wenigstens einen in einer Steuerscheibe (1) angeordneten Ringkanal (7;12) zur Verteilung der Spülflüssigkeit umfaßt.

4. Flüssigkeitsringmaschine nach einem der Ansprüche 1 bis 3, wobei die Einrichtung zur Entkalkung wenigstens einen im Laufrad (2) angeordneten Ringkanal (9) zur Verteilung der Spülflüssigkeit umfaßt.

5. Flüssigkeitsringmaschine nach Anspruch 3 oder 4, wobei der Ringkanal (7;9) geschlossen ausgebildet ist.

6. Flüssigkeitsringmaschine nach Anspruch 3 oder 4, wobei der Ringkanal (9;12) offen ausgebildet ist.

7. Flüssigkeitsringmaschine nach Anspruch 1 oder 2, wobei die Einrichtung zur Entkalkung einzelne Bohrungen (11) umfaßt, die direkt in den Dichtungsspalt münden.

8. Flüssigkeitsringmaschine nach Anspruch 3 oder 4, wobei der Ringkanal (7;9;12) für die Spülflüssigkeit und der Ringkanal (10) für die Betriebsflüssigkeit radial zueinander versetzt angeordnet sind.

9. Flüssigkeitsringmaschine nach einem der Ansprüche 3-6, wobei der Ringkanal (7;9;12) für die Spülflüssigkeit als eine den Wellendurchlaß (13) der Steuerscheibe (1) umgebende Ringnut ausgebildet ist.

10. Flüssigkeitsringmaschine nach Anspruch 3 oder 4, wobei die Einrichtung zur Entkalkung Durchführbohrungen (8) und/ oder Zuführkanäle umfaßt, die vom Seitenschild direkt in den Ringkanal (7;12) münden.

11. Flüssigkeitsringmaschine nach einem der Ansprüche 1-10, wobei vor Beginn der Spülprozedur die Betriebsflüssigkeit abzulassen ist.

## Claims

1. Liquid ring machine, wherein a device (7;9;11;12) to delime its inner surfaces and/or sealing gaps, wetted by the operating liquid and/or the conveying medium, is provided, wherein the supply of a lime-dissolving rinsing liquid takes place separately from the supply of the operating liquid.

2. Liquid ring machine according to claim 1, wherein the device (7;9;11;12) for deliming enables a direct wetting of the sealing gaps in the liquid ring machine with the lime-dissolving rinsing liquid.

3. Liquid ring machine according to claim 1 or 2, wherein the device for deliming comprises at least one ring channel (7;12) arranged in a plate cam (1) for the distribution of the rinsing liquid.

4. Liquid ring machine according to one of claims 1 to 3, wherein the device for deliming comprises at least one ring channel (9) arranged in the impeller (2) for the distribution of the rinsing liquid.

5. Liquid ring machine according to claim 3 or 4, wherein the ring channel (7;9) is constructed to be closed.

6. Liquid ring machine according to claim 3 or 4, wherein the ring channel (9;12) is constructed to be open.

7. Liquid ring machine according to claim 1 or 2, wherein the device for deliming comprises individual bores (11) which open directly into the sealing gap.

8. Liquid ring machine according to claim 3 or 4, wherein the ring channel (7;9;12) for the rinsing liquid and the ring channel (10) for the operating liquid are staggered radially with respect to each other.

9. Liquid ring machine according to one of claims 3 to 6, wherein the ring channel (7;9;12) for the rinsing liquid is constructed as an annular groove surrounding the shaft outlet (13) of the plate cam (1).

10. Liquid ring machine according to claim 3 or 4, wherein the device for deliming comprises lead-in bores (8) and/or supply channels which open from the side plate directly into the ring channel (7;12).

11. Liquid ring machine according to one of claims 1 to 10, wherein before the beginning of the rinsing procedure the operating liquid is to be drained.

## Revendications

1. Machine à anneau liquide, dans laquelle un dispositif (7;9;11;12) est prévu pour éliminer le calcaire de ses surfaces intérieures et/ou de fentes d'étanchéité mouillées par le liquide de fonctionnement et/ou le fluide à véhiculer, l'envoi d'un liquide de lavage dissolvant le calcaire s'effectuant séparément de l'envoi du liquide de fonctionnement.

2. Machine à anneau liquide suivant la revendication 1, dans laquelle le dispositif (7;9;11;12) d'élimination du calcaire permet un mouillage direct des fentes d'étanchéité de la machine à anneau liquide par le liquide de lavage qui dissout le calcaire.

3. Machine à anneau liquide suivant la revendication 1 ou 2, dans laquelle le dispositif d'élimination du calcaire comprend au moins un canal annulaire (7;12) ménagé dans un disque de commande (1) et servant à répartir le liquide de lavage.

4. Machine à anneau liquide suivant l'une des revendications 1 à 3, dans laquelle le dispositif servant à supprimer le calcaire comprend au moins un canal annulaire (9) ménagé dans le rotor (2) et servant à répartir le liquide de lavage.

5. Machine à anneau liquide suivant la revendication 3 ou 4, dans laquelle le canal annulaire (7;9) a une configuration fermée.

6. Machine à anneau liquide suivant la revendication 3 ou 4, dans laquelle le canal annulaire (9;12) a une configuration ouverte.

7. Machine à anneau liquide suivant la revendication 1 ou 2, dans laquelle le dispositif d'élimination du calcaire comprend des trous (11), qui débouchent directement dans la fente d'étanchéité.

8. Machine à anneau liquide suivant la revendication 3 ou 4, dans laquelle le canal annulaire (7;9; 12) pour le liquide de lavage et le canal annulaire (10) pour le liquide de fonctionnement sont disposés en étant décalés radialement l'un par rapport à l'autre.

9. Machine à anneau liquide suivant l'une des revendications 3 à 6, dans laquelle le canal annulaire (7;9; 12) pour le liquide de lavage est agencé à la manière d'une gorge annulaire entourant le passage d'arbre (13), que comporte le disque de commande (1).

10. Machine à anneau liquide suivant la revendication 3 ou 4, dans laquelle le dispositif servant à supprimer le calcaire comporte des trous traversants (8) et/ou des canaux d'amenée, qui débouchent directement depuis le flasque latéral dans le canal annulaire (7;12).

11. Machine à anneau liquide suivant l'une des revendications 1 à 10, dans laquelle le liquide de fonctionnement peut être évacué avant l'opération de lavage.
